# EUROPÄISCHE PATENTSCHRIFT

(11) **EP 0 276 439 B1**
(45) Veröffentlichungstag und Bekanntmachung des Hinweises auf die Patenterteilung: **27.03.1991**
(21) Anmeldenummer: 87118373.7
(22) Anmeldetag: 11.12.1987
(51) Int. Cl.: B24B 5/48

(54) **Verfahren zum Innenschleifen von langen Bohrungen mit extrem geringem Durchmesser in Werkstücken und Vorrichtung zur Durchführung des Verfahrens**
Method for grinding internally long bores with extremly small diameter in pieces and device for carrying out this method
Procédé pour meuler intérieurement des torages longs de très petit diamètre dans des pièces et dispositif pour la mise en oeuvre de ce procédé

(30) Priorität: 17.01.1987 DE 3701219
(43) Veröffentlichungstag der Anmeldung: 03.08.1988
(73) Patentinhaber: Frohn, Günter, D-58762 Altena (DE)
(72) Erfinder: Frohn, Günter, D-58762 Altena (DE)
(74) Vertreter: Schröter, Martin, Dipl.-Ing.

(56) Entgegenhaltungen:
- CH-A- 483 916
- DE-B- 2 347 780
- FR-A- 2 518 003
- US-A- 1 428 209
- SOVIET INVENTIONS ILLUSTRATED, Sektion Mechanik, Woche 8647, Abstrakt Nr. 310 112 P61, 4. Dezember 1986, Derwent Publications Ltd., London, GB; & SU - A - 10 53424 (TRANS CAUCASUS META) 23.04.1986
- PATENT ABSTRACTS OF JAPAN, Band 7, Nr. 128 (M-220)[1273], 3. Juni 1983; & JP - A - 58 45860 (TOKYO SHIBAURA DENKI) 17.03.1983

## Beschreibung

Für zahlreiche industrielle Verwendungszwecke werden in Werkstücken relativ lange Bohrungen mit extrem geringem Durchmesser und hoher Maßgenauigkeit an den Bohrungsinnenflächen verlangt, beispielsweise in Hartmetallkernen für die Schraubenherstellung oder in Fließpreßmatrizen zur Herstellung von Radbolzen oder dergleichen. Zur Herstellung von kurzen Bohrungen in derartigen Werkstücken eignen sich Schleifverfahren mit einseitig gelagerten, rotierend angetriebenen Stiften mit einem an seiner Mantelfläche beschichteten zylindrischen Schleifkopf. Mit einem solchen Werkzeug lassen sich jedoch nur relativ kurze Bohrungen innen mit ausreichender Maßgenauigkeit bearbeiten wegen der auftretenden Exzentrizität im Bereich des Schleifkopfes. Je geringer der Bohrungsdurchmesser der zu bearbeitenden Bohrung, um so geringer wird die mögliche exakte Bearbeitungstiefe mit einem solchen Werkzeug. So sind Bohrungen mit einem Durchmesser von 10 mm noch exakt bis zu einer Länge von 100 mm, mit einem Durchmesser von 6 mm noch bis 60 mm, mit einem Durchmesser von 2 mm noch bis 30 mm, mit Durchmesser von 1 mm nur noch bis 20 mm und mit einem Durchmesser von 0,5 mm nur noch bis 5 mm zu bearbeiten.

Hohe Maßgenauigkeit an den Innenwänden von Bohrungen lassen sich durch Bearbeiten auf Honmaschinen erzielen. Das einseitig eingespannte und angetriebene Honwerkzeug kann dabei hydraulisch so aufgeweitet werden, daß die Honsteine mit gleichmäßigem Druck an der Bohrungswand anliegen. Während das Werkzeug mit hoher Drehzahl rotiert, wird das Werkzeug in Achsrichtung hin-und herbewegt oder die Bewegungen sind umgekehrt. Nachteil eines solchen Honverfahrens ist die Tatsache, daß sich das Honwerkzeug in der Bohrung selbständig führt und sich daher den Achsungenauigkeiten anpaßt, so daß mit derartigen Werkzeugen teilweise nur eine unzureichende Achsparallelität der Innenwandung der Bohrungen erreicht werden kann. Solche Honverfahren sind wegen des notwendigen Werkzeuges auch auf den Einsatz von Bohrungen mit relativ großem Innendurchmesser beschränkt.

Die Aufgabe der Erfindung besteht darin, ein Verfahren zum Innenschleifen von langen Bohrungen mit extrem geringem Durchmesser in Werkstücken vorzuschlagen, mit dem eine hohe Maßgenauigkeit und Achsparallelität der Bohrungsinnenwand erreicht wird.

Zur Lösung der Erfindungsaufgabe wird ein Verfahren vorgeschlagen welches gekennzeichnet ist durch die Verwendung eines mit hoher Drehzahl rotierenden, unter Zugspannung geringfügig unter seiner Dehngrenze stehenden, in Längsrichtung hin- und herbewegte Stahldrahtes mit hoher Zerreißfestigkeit mit Schleifmitteln an seiner Oberfläche als Schleifwerkzeug, um den das Werkstück mit seiner zu bearbeitenden Bohrung unter Anlage der Bohrungsinnenwand am Draht exzentrisch und achsparallel zum Draht rotiert. Verwendung finden dabei Stahldrähte, deren Reißfestigkeit höher als 2100 Newton/mm² ist.

Ein solches Verfahren ermöglicht die Innenschleifbearbeitung von beliebig langen Bohrungen jeden Durchmessers, insbesondere aber mit extrem geringem Durchmesser, da ein entsprechend zugfester Stahldraht mit geringem Durchmesser als Schleifwerkzeug eingesetzt werden kann, der bis geringfügig unterhalb seiner Dehngrenze gespannt ist. Die Ausrichtung der Bohrung bzw. ihrer Innenwand am gespannten Draht führt zu einer außerordentlich hohen Genauigkeit der Achsparallelität bei entsprechender Einrichtung des Werkstück und zu hohen Maßgenauigkeiten beim Einsatz entsprechender Oberflächenbeschichtungen des Drahtes bzw. bei Verwendung entsprechen der Schleifpasten.

Zur Durchführung des Verfahrens wird eine Vorrichtung vorgeschlagen, die gekennzeichnet ist durch zwei über synchrongesteuerte Antriebe rotierend angetreibbare, mit einer gemeinsamen Grundplatte in Achsrichtung hin- und herbewegbare Einspannvorrichtungen, zwischen denen ein Stahldraht mit Schleifmitteln an seiner oberfläche unter Zugspannung eingespannt gehalten ist und durch eine auf den Draht in senkrechter Richtung zufahrbare, das Werkstück rotierend antreibende Werkstückaufnahme. Bei einer solchen Vorrichtung lassen sich Drähte als Schleifwerkzeuge in großer Länge einsetzen, spannen und rotierend antreiben. Entsprechend lang können Werkstücke mit Innenbohrungen behandelt werden.

Vorzugsweise ist eine solche Vorrichtung gekennzeichnet durch zwei auf der Grundplatte im Abstand zueinander einrichtbare Einspannvorrichtungen für den als Schleifwerkzeug dienenden Draht, von denen mindestens eine Einspannvorrichtung verschiebbar und zwischen beiden Einspannvorrichtungen ein Druckzylinder, vorzugsweise ein hydraulischer Zylinder, angeordnet ist. Die Werkstückaufnahme besteht dabei aus zwei parallel zum eingespannten Draht angeordneten, motorisch angetriebenen Rollen als Reibantrieb für ein zu bearbeitendes zylindrisches Werkstück. Die Rollen sind dabei in einem Halter gelagert, der in vertikaler Richtung zum Draht mit hoher Genauigkeit einrichtbar ist. Eine Einspannvorrichtung ist dabei mit ihrem Antriebsmotor auf einem Schlitten auf dem Maschinentisch verschiebbar angeordnet, während die andere Einspannvorrichtung mit ihrem Motor auf der Grundplatte fest aufgeständert ist.

Mit einer solchen Vorrichtung ist das zu bearbeitende zylindrisch Werkstück, beispielsweise ein Hartmetallkern, in einfacher Weise um den als Schleifwerkzeug dienenden, eingespannten Draht einrichtbar.

Anhand eines abgebildeten Ausführungsbeispieles wird die Erfindung im folgenden näher erläütert. Es zeigen in schematischer Darstellung:
- Fig. 1: eine Vorderansicht einer Vorrichtung zur Durchführung des erfindungsgemäßen Verfahrens,
- Fig. 2: eine Draufsicht auf die Vorrichtung in Fig. 1 s und
- Fig. 3: eine vergrößerte Schnittdarstellung nach der Linie I - I durch ein zu bearbeitendes zylindrisches Werkstück.

Wie aus den Figuren 1 und 2 ersichtlich, sind auf einer hin- und herbewegten Grundplatte 1 im einrichtbaren Abstand zueinander zwei Einspannvorrichtungen 4 und 5 angeordnet, zwischen denen ein als Schleifwerkzeug dienender Stahldraht 2 mit hoher Zerreißfestigkeit gespannt gehalten ist. Die Zugspannung liegt dabei geringfügig unterhalb der Dehngrenze des Drahtes. Dabei ist eine Einspannvorrichtung 4 zusammen mit ihrem Antriebsmotor 42 und einem Riementrieb 43 mit einem Ständer 41 auf der Grundplatte 1 fest angeordent. Die zweite Einspannvorrichtung 5 ist mit ihrem Motor 52 und dem Riementrieb 54 mit einem Ständer 51 auf einem Schlitten 53 aufgesetzt, der auf der Grundplatte 1 verschiebbar ist. Zwischen den beiden Einspannvorrichtungen 4 und 5 ist ein an den Ständern 41 und 51 angreifender hydraulischer Druckzylinder 7 angeordnet, der den eingespannten Draht 2 unter Zugspannung setzt. Die Lager der rotierend angetriebenen Einspannvorrichtung 4 und 5 sind dementsprechend axial belastbar, beispielsweise sogenannte Schulterlager.

Das zu bearbeitende Werkstück 3, beispielsweise ein langer Hartmetallkern, ist achsparallel ausgerichtet mit seiner Bohrung 31 um den Draht 2 herum angeordnet. Das Werkstück 3 ruht dabei auf der insgesamt mit der Ziffer 6 bezeichneten Werkstückaufnahme. Sie besteht aus zwei exakt parallel zum Draht 2 ausgerichteten über den Riementrieb 65 angetriebenen Rollen 61, die in einem Halter 62 gelagert sind. Der Halter ist mit einem Block 63 in senkrechter Richtung exakt an den Führungen 64 verfahrbar. Das Werkstück 3 wird durch die Rollen 61 in Rotation versetzt. Bei der Einrichtung wird die Werkstückaufnahme 6 so zum Draht 2 verfahren, daß die Innenwand der Bohrung 31 des Werkstückes 3 am Draht 2 anliegt. Der auf Zug gehaltene Draht 2 rotiert mit hoher Drahzahl, etwa 100.000 Umdrehung/Minute, mit seinen Einspannvorrichtungen 4 und 5. Der Draht selbst ist an seiner Oberfläche mit einer Diamantkörnung oder einer Schleifpaste beschichtet. Um diesen Draht rotiert das Werkstück 3 exzentrisch achsparallel, wobei die Innenwand der Bohrung 31 geschliffen wird. Während der schleifbehandlung wird der Draht 2 mit seinen Einspannvorrichtungen 4, 5 in Achsrichtung hin- und herbewegt durch entsprechend angetriebene Bewegung der Grundplatte 1. Das Werkstück 3 kann während seiner Bearbeitung noch mit einer Andrückrolle 8 gegen den Draht 2 gedrückt werden.

Auf einer erfindungsgemäßen Vorrichtung lassen sich mit dem erfindungsgemäßen Verfahren Werkstücke mit langen durchgehenden Bohrungen mit extrem kleinem Bohrungsdurchmesser innenschleifen. Der Schleifdraht ist dabei in seinem Durchmesser jeweils der Bohrung angepaßt. So lassen sich beispielsweise mit exakter Maßgenauigkeit und Achsparallelität Bohrungen mit einem Durchmesser von 0,3 mm Innen bearbeiten bei nahezu beliebiger Länge der Bohrung.

Möglich ist es mit dem erfindungsgemäßen Verfahren auch, abgesetzte Bohrungen zu bearbeiten durch Verwendung eines entsprechend abgesetzten Schleifdrahtes. Dabei ist die Hin-und Herbewegung des Drahtes entsprechend zu steuern.

Von besonderer Bedeutung für die erfindungsgemäße Schleifvorrichtung ist die exakte Synchronsteuerung der beiden Antriebsmotoren 42 und 52 der rotierend angetriebenen Einspannvorrichtungen 4 und 5.

## Patentansprüche

1. Verfahren zum Innenschleifen mit hoher Maßgenauigkeit und Achsparallelität von langen Bohrungen mit extrem geringem Durchmesser in Werkstücken, **gekennzeichnet**durch die Verwendung eines mit hoher Drehzahl rotierenden, unter Zugspannung geringfügig unter seiner Dehngrenze stehenden, in Längsrichtung hin- und herbewegten Stahldrahtes (2) mit einer Zerreißfestigkeit größer als 2100 N/mm² mit Schleifmitteln an seiner Oberfläche als Schleifwerkzeug, um den das Werkstück (3) mit seiner zu bearbeitenden Bohrung (31) unter Anlage der Bohrungsinnenwand am Draht (2) exzentrisch und achsparallel zum Draht (2) rotiert.

2. Vorrichtung zur Durchführung eines Verfahrens nach Anspruch 1, **gekennzeichnet durch** zwei über synchrongesteuerte Antriebe (42,52) rotierend angetreibbare, mit einer gemeinsamen Grundplatte (1) in Achsrichtung hin- und herbewegbare, Einspannvorrichtungen (4, 5), zwischen denen ein Stahldraht (2) mit Schleifmitteln an seiner Oberfläche unter Zugspannung eingespannt gehalten ist, und eine auf den Draht (2) in senkrechter Richtung zufahrbare, das Werkstück (3) rotierend antreibende Werkstückaufnahme (6).

3. Vorrichtung nach Anspruch 2, **gekennzeichnet durch** zwei auf einer Grundplatte (1) im Abstand zueinander einrichtbare Einspannvorrichtungen (4, 5) für den als Schleifwerkzeug dienenden Draht (2), von denen mindestens eine Einspannvorrichtung verschiebbar und zwischen beiden Einspannvorrichtungen (4, 5) ein Druckzylinder, vorzugsweise ein hydraulischer Zylinder (7), angeordnet ist.

4. Vorrichtung nach Anspruch 2, **dadurch gekennzeich****net,**daß die Werkstückaufnahme (6) aus zwei parallel zum eingespannten Draht (2) angeordneten, motorisch angetriebenen Rollen (61) besteht, die in einem Halter (62) gelagert sind.

5. Vorrichtung nach Anspruch 2, **gekennzeichnet durch** einen Draht (2) mit einer Diamantkornbeschichtung oder dergleichen.

6. Vorrichtung nach Anspruch 1, **gekennzeichnet durch** einen blanken Draht, der mit einer Schleifpaste beschichtet ist.

7. Vorrichtung nach Anspruch 3, **dadurch gekennzeich****net,** daß eine Einspannvorrichtung (5) mit ihrem Antriebsmotor (52) auf einem Schlitten (53) auf der Grundplatte (1) verschiebbar angeordnet ist, während die andere Einspannvorrichtung (4) mit ihrem Motor (42) auf der Grundplatte (1) fest aufgeständert ist.

## Claims

1. A method for the internal grinding in workpieces, with a high degree of dimensional accuracy and axis-parallelism, of long bores with extremely small diameters, characterised by the use of a steel wire (2) as a grinding tool, said wire rotating at high speed, being subjected to tensile stress slightly below its yield point, and being reciprocatingly displaced in a longitudinal direction, said wire having a tensile strength which is greater than 2100 N/mm², and having abrasives on its surface,the worpiece (3), with its bore (31) to be machined, rotating about said wire in an eccentric and axially-parallel manner relative to the wire (2), the inner wall of the bore thereby being in contact with the wire (2).

2. A device for carrying out the method according to Claim 1, characterised by two tensioning means (4, 5) which are rotatingly drivable via the intermediary of synchronously controlled drive means (42, 52) and are reciprocatingly displaceable in an axial direction with a common base plate (1 ), a steel wire (2), with abrasives on its surface, being retained between said tensioning means in a tensioned manner under tensile stress, and a workpiece holder (6), which is movable towards the wire (2) in a vertical direction and rotatingly drives the workpiece (2).

3. A device according to Claim 2, characterised by two tensioning means (4, 5) which may be disposed in a spaced-apart manner on a base plate (1) for tensioning the wire (2) which serves as a grinding tool, at least one of the tensioning means being displaceably disposed, and a pressure cylinder, preferably a hydraulic cylinder (7), being disposed between the two tensioning means (4, 5).

4. A device according to Claim 2, characterised in that the workpiece holder (6) includes two motor-driven rollers (61), which are disposed parallel to the tensioned wire (2) and are mounted in a support member (62).

5. A device according to Claim 2, characterised by a wire (2) which is provided with a ground diamond coating or the like.

6. A device according to Claim 1, characterised by a bare wire which is coated with an abrasive paste.

7. A device according to Claim 3, characterized in that one tensioning means (5) is displaceably disposed with its drive motor (52) on a carriage (53) on the base plate (1), while the other tensioning means (4) is fixedly mounted overhead with its motor (42) on the base plate (1).

## Revendications

1. Procédé pour meuler intérieurement, avec une grande précision dimensionelle et la parallélité de l'axe, des alésages longs de très petit diamètre dans des pièces, caractérisé en ce que l'on utilise un câble d'acier (2) tournant à grande vitesse, agité en va-et-vient longitudinalement et de faible contrainte sous sa limite d'allongement rémanent, ayant une résistance à la rupture par traction supérieure à 2100 N/mm² et muni sur sa surface d'un abrasif comme outil de meulage, autour duquel la pièce à usiner (3), avec son alésage (31) à faconner disposé sur la paroi interne de l'alésage, tourne de façon excentrique par rapport au câble (2) et parallèlement à l'axé de ce dernier.

2. Dispositif pour la mise en oeuvre d'un procédé selon la revendication 1, caractérisé en ce qu'il comporte sur une platine commune (1) deux appareils de serrage (4, 5) axialement mobiles en mouvement de va-et-vient et qui peuvent être actionnés en rotation par des moteurs synchrones (42, 52), un câble d'acier (2) muni d'abrasif sur sa surface étant maintenu sous contrainte de traction entre ces deux appareils, ainsi qu'une fixation de pièce à usiner (6) actionnant en rotation ladite pièce (3) et apte à se serrer sur le câble (2) en direction perpendiculaire à l'axe de ce dernier.

3. Dispositif selon la revendication 2, caractérisé en ce qu'il renferme deux systèmes de serrage (4, 5), ajustables l'un par rapport à l'autre et espacés sur une platine (1), pour le câble (2) servant d'outil de meulage, l'un au moins de ces systèmes étant translatable et un vérin, de préférence de type hydraulique étant disposé entre les deux systèmes de serrage (4, 5).

4. Dispositif selon la revendication 2, caractérisé en ce que la fixation de pièce à usiner (6) est constituée par deux cylindres motorisés (61), disposés parallèlement au câble (2) encastré et qui tournent sur des paliers dans un support (62).

5. Dispositif selon la revendication 2, caractérisé en ce que le câble (2) est revêtu de grains de diamant ou matériau analogue.

6. Dispositif selon la revendication 1, caractérisé en ce que le câble (2) est nu et recouvert d'une pâte de matériau abrasif.

7. Dispositif selon la revendication 3, caractérisé en ce qu'un système de serrage (5), avec son moteur d'antraînement (52) est monté de façon translatable grâce à un chariot (53) sur la platine-support (1), alors que l'autre système de serrage (4), avec son moteur (42), est arrimé de façon fixe sur la platine (1).
